# EUROPÄISCHE PATENTSCHRIFT

(11) **EP 2 085 352 B1**
(45) Veröffentlichungstag und Bekanntmachung des Hinweises auf die Patenterteilung: **16.11.2011**
(21) Anmeldenummer: 08170617.8
(22) Anmeldetag: 03.12.2008
(51) Int. Cl.: B67D 3/00

(54) **Getränkedispenser**
Drinks dispenser
Distributeur de boissons

(30) Priorität: 10.06.2008 DE 102008027527; 02.01.2008 DE 102008003042
(43) Veröffentlichungstag der Anmeldung: 05.08.2009
(73) Patentinhaber: Hartung, Reinhard, 6234 Brandenberg (AT)
(72) Erfinder: Hartung, Reinhard, 6234 Brandenberg (AT)
(74) Vertreter: Borchert, Uwe Rudolf

(56) Entgegenhaltungen:
- DE-A1-102004 005 182
- DE-C1- 19 501 238
- US-A- 3 333 829
- US-E1- R E37 696

## Beschreibung

Die Erfindung betritft einen Getränkedispenser gemäß der im Oberbegriff des Anspruches 1 angegebenen Art.

Ein derartiger Getränkedispenser ist aus der DE 195 01 238 C1 bekannt und umfasst einen Getränkevorratsbehälter, welcher auf einem Gehäuse angeordnet ist Der Getränkevorratsbehälter sitzt auf einer im Gehäuse integrierten Kühlquelle auf und ist vom Gehäuse abnehmbar. Der Boden des Getränkevorratsbehälters wird durch eine Metallplatte gebildet, wohingegen die Seitenwände überwiegend aus Kunststoff bestehen. Zwischen dem Boden des Getränkevorratsbehälters und der sich nur im Bodenbereich befindliche Kühlquelle ist ein Wasserfilm in einem Vliesträger gebildet Der Wasserfilm gefriert im Betrieb und gewähdeistet einen guten Wärmeübergang von dem Boden des Getränkevotratsbehälters zu der Kühlquelle. Das durch den gefrorenen Wasserfilm gebildete Eis hat eine sehr gute Wärmeleitfähigkeit Der bekannte Getränkevorratsbehälter weist zentrisch ein Magnetrührwerk auf, mit einem Rührelement, das auf einer auf dem Boden des Getränkevorratsbehäiters aufstehenden metallischen Führungsstange gelagert ist und von einem berührungslos mit dem Rührelement zusammenwirkenden, im Gehäuse angeordneten Antrieb angetrieben wird und das Rührelement horizontal dreht

Des Weiteren ist der Getränkevorratsbehälter mit einer Ausgabeeinheit unterhalb des Getränkevorratsbehälters verbunden. Die Kühlquelle ist Teil eines Kühlaggregats umfassend einen Verdampfer und eine Kompressor.

Derartige Getränkedispenser speichern in dem Getränkevorratsbehälter ein Getränk in fertig gemischter Form, um nach Bedarf von einem Verwender gekühlt entnommen werden zu können. Beispielsweise kann das Getränk aus einem Teil Konzentrat und neun Teilen Wasser bestehen, was entsprechend in den Getränkedispenser eingegeben wird. Mittels der Kühlquelle wird das Getränk heruntergekühlt Ein Thermostats gewährleistet eine vorbestimmte gewünschte Temperatur.

Damit sich eine gleichmäßige Temperatur in der Flüssigkeit im Getränkevorratsbehälter einstellt und dann aufrechterhalten wird und zum anderen damit sich die fruchtfleischhaltigen Teile nicht von der Flüssigkeit separieren, wird das Getränk durch das Rührwerk fortlaufend in Bewegung gehalten und umgerührt

Bei dem bekannten Getränkedispenser ist das Rührelement Rührwerks über eine Antriebsachse mit dem Antrieb verbunden. Hierdurch kommt es zu Undichtigkeiten im Getränkevorratsbehätter. Zudem ist das Rührelement fest mit der Achse zu verbinden. Hierzu ist eine Scherung vorgesehen. Ein Nachträgliches Montieren, wenn sich ein Getränk bereits im Getränkevorratsbehälter befindet ist nicht möglich.

Aus der US RE 37,696 E ist ein Wasserkühlgerät bekannt, bei dem ein Behälter in einem Gehäuse vorgesehen ist, wobei am Boden des Behälters eine Eis-Erzeugungseinrichtung angeordnet ist, von der Esblöcke in die Flüssigkeit abgegeben werden, um die Flüssigkeit in dem Behälter zu kohlen.

Aus der US-A 3,333,829 ist eine magnetische Rühreinrichtung im Zusammenhang mit Laboreinrichtungen für Titrierung, die Kultivierung von Bakterien, dem Trennen von Stoffen und ähnlichen Verfahren bekannt, bei der ein freibewegliches Rührelement am Boden eines Behälters durch einen unterhalb des Behälters angeordneten, sich drehenden Magneten bewegt wird, um die Flüssigkeit in dem Behälter, in dem sich auch der Magnet befindet, umzurühren. Dabei liegt das Rührelement auf dem Boden des Flüssigkeitsbehälters auf.

Aufgabe der Erfindung ist es daher, einen Getränkedispenser gemäß der im Oberbegriff des Patentanspruches 1 angegebenen Art derart weiterzubilden, dass das Rührwerk unter Vermeidung der genannten Nachteile einfacher aufgebaut ist und vor allem wirtschaftlicher und leistungsfähiger arbeitet

Diese Aufgabe wird durch die kennzeichnenden Merkmale des Anspruches 1 in Verbindung mit seinen Oberbegriffsmerkmalen gelöst.

Weitere Vorteile und Weiterbildungen der Erfindung bilden die Gegenstände der Unteransprüche.

Der Erfindung liegt die Erkenntnis zugrunde, dass sich durch das erfindungsgemäße Rührwerk mit einem berührungslos arbeiten Rührelement im Hinblick auf den Antrieb ein sämtliche Nachteile des. Standes der Technik vermeiden lassen. Zudem ist eine weniger massive Ausbildung des Rührelements möglich und der Herstellungsaufwand kann erheblich vermindert werden.

Nach der Erfindung ist daher der Antrieb mit zumindest einem drehbaren Magneten versehen, der das im Getränkevorratsbehälter eingebrachte Rührelement über ein sich einstellendes Magnetfeld antreibt

Insbesondere umfasst dabei das Rührelement ferromagnetisches Material, um mit dem Magneten in einfacher Weise zusammenwirken zu können.

Der Antrieb umfasst zwei Magnete unterschiedlicher Ausrichtung der Polarität. die um eine sich zwischen ihnen vertikal erstreckende Drehachse drehbar sind. Hierdurch lässt sich eine größere Kraftübertragung der Magnetkraft erreichen und das Rührelement leistungsfähiger antreiben und drehen und zwar insbesondere dann, wenn es durch einen Stab gebildet ist

Das Rührelement ist aus einem Stab gebildet ist, wodurch das Rührelement einfach und einstückig ausgebildet ist Es kann dabei klein und mit geringer Masse ausgeführt werden, so dass der Antrieb mit dem drehbaren Magneten das Rührelement leistungsfähiger antreiben bzw. drehen kann.

Die Magnete befinden sich unterhalb des Getränkevorratsbehälters.

Gemäß einer Ausführungsform der Erfindung entspricht die Länge L des Rührelementes etwa dem Abstand a der Mittelachsen der Magnete oder ist kleiner.

Die Länge des Rührelementes kann auch etwa dem Innenabstand der Magnete entsprechen.

Durch den berührungslosen Antrieb ergeben sich keine Dichtungsprobleme und auch keine Probleme mit der Hygiene. Wurde vergessen den Stab einzubringen, genügt es nunmehr den Stab einfach in den Getränkevorratsbehälter mit der Flüssigkeit zu geben. Der Stab richtet sich dann selber aus und rührt die Flüssigkeit bestimmungsgemäß um. Ein Hineingreifen in die Flüssigkeit, um das Rührwerk zu montieren, wie dies in der Vergangenheit mehrfach der Fall war, entfällt. Die hygienischen Verhältnisse verbessern sich dadurch erheblich.

Unter dem Gesichtspunkt einer guten Wärmeleitelgenschaft auf der einen Seite und einer einfachen Herstellung auf der anderen Seite ist es von Vorteil, den Getränkevorratsbehälter aus Kunststoff auszubilden, insbesondere aus Polycarbonat

Zum Befüllen oder Reinigen kann der Getränkevorratsbehälter aus dem Gehäuse entnommen werden. Damit jedoch die Ausgabeöffnung des Getränkevorratsbehälters mit der Ausgabeeinheit beim Einsetzen ohne weiteres verbunden wird, weist der Getränkevorratsbehälter und die Aufnahme des Gehäuses einander zugeordnete Zentriermittel auf. Der Getränkevorratsbehälter kann dadurch in einfacher Weise eingebracht werden.

Es können auch mehrere Getränkevorratsbehälter mit angegebenen Rührwerk in einem Gehäuse vorgesehen sein. Die Getränkevorratsbehälter können dabei durch seitliche Kühlbereiche voneinander getrennt sein. Ansonsten können sämtlich vorgenannten Merkmale auch bei dieser Ausführungsform verwirklicht sein.

Die Erfindung wird im Folgenden anhand des in der Zeichnung dargestellten Ausführungsbeispiels näher beschrieben. In der Beschreibung, in den Patentansprüchen, der Zusammenfassung und in der Zeichnung werden die in der hinten angeführten Liste der Bezugszeichen verwendeten Begriffe und zugeordneten Bezugszeichen verwendet Es zeigen:
- Fig.1: eine perspektivische Ansicht von schräg oben auf den Getränkedispenser nach der Erfindung,
- Fig. 2: eine perspektivische Ansicht von schräg oben ohne Getränkevorratsbehälter auf den Getränkedispenser,
- Fig. 3: eine Querschnittsansicht des Getränkedispenser von Fig. 1,
- Fig. 4: eine Detailansicht der Ausgabeeinheit des Getränkedispensers einer alternative Ausführungsform der Erfindung,
- Fig. 5: eine Detailansicht im Querschnitt der Ausgabeeinheit des Getränkedispensers von Fig. 1, und
- Fig. 6: eine Detailansicht des Rührwerks des Getränkedispensers.

In Fig. 1 ist in einer perspektivischen Darstellung von schräg oben ein Getränkedispenser 10 nach der Erfindung dargestellt Der Getränkedispenser 10 besteht aus einem Gehäuse 12, das eine Aufnahme 14 für einen Getränkevorratsbehälter 16 aufweist Der Getränkevorratsbehälter 16 ist einstückig materialeinheitlich aus Polycarbonat ausgebildet Des Weiteren ist der Getränkevorratsbehälter 16 mit einem über einen Bajonettverschluss verschließbaren Deckel 18 versehen. Der Deckel 18 ist auf dem Getränkevorratsbehälter 16 so gesichert, dass dieser zum Öffnen zunächst nach unten gedrückt werden muss und dann erst entsprechend der Bajonettführung gedreht werden kann. Dadurch wir ein ungewolltes Öffnen verhindert

In das Gehäuse 12 ist im unteren Bereich eine aus dem Gehäuse 12 herausnehmbare Auffangschale 20 eingebracht Die Auffangschale 20 weist ein Lochblech 22 auf, welche die Auffangschale 20 nach oben abschließt Das Lochblech 22 erstreckt sich über den Bereich unterhalb einer Ausgabeeinheit 24, siehe Fig. 3, des Getränkedispensers 10. Das Lochblech 22 liegt auf einer in der Auffangschale 20 angeordneten Auflagen auf, hier nicht dargestellt Unterhalb des Lochbleches 22 dient die Auffangschale 20 als Sammelbehälter für Flüssigkeiten, welche durch Kondenswasser entstehen, durch einen Überiauf aus einem befüllten Behälter, durch Fehlbedienung der Ausgabeeinheit und ähnliches ergeben.

Die Aufnahme 14 des Gehäuses 12 für den Getränkevorratsbehälter 16 weist einen Boden 42 mit einem Ablauf 42a für Flüssigkeit, wie Kondenswasser, auf. Der Ablauf 42a ist an eine Leitung 42b angeschlossen, welche in der Auffangschale 20 mündet Hierdurch wird gewährleistet, dass das sich durch die Kühlung gegebenenfalls bildendes Kondenswasser abgeführt wird. Es wird verhindert, dass es zu permanent feuchten Bereichen kommt, welche die Keim- und Bakterienbildung fördern.

Wie der Fig. 2 zu entnehmen ist, ist eine Netzschalter 26 seitlich am Gehäuse 12 vorgesehen, der vor allem einen Rührantrieb 28, siehe Fig. 3, sowie ein Kühlaggregat 30 über einen Netzstecker mit einer Netzspannung verbindet und dadurch aktiviert Weitere Steuerschalter können vorgesehen, sein, um einzelne elektrische Funktionen des Getränkedispensers 10 zu aktivieren.

Das Kühlaggregat 30 umfasst einen im Gehäuse 12 eingebrachten Kompressor 32 unterhalb der Aufnahme 14 sowie die Wandungen 42 und 44 der Aufnahme 14 für den Getränkevorratsbehälter 16 eingebrachten Verdampfer 34. Der Verdampfer 34 ist sowohl in der Seitenwandung 44 der Aufnahme 14 aus auch im Boden 42 der Aufnahme 14 eingebracht Über hier nicht dargestellte Leitungen ist der Verdampfer 34 mit dem Kompressor 32 verbunden. Der Verdampfer 34 erstreckt sich über die nahezu gesamte Fläche des Gehäuses 12, die an den in das Gehäuse 12 angebrachten Getränkevorratsbehälter 16 angrenzt Hierdurch wird der Kühlbereich für den Getränkevorratsbehälter optimiert und eine effiziente Kühlung ermöglicht

Wie insbesondere der Fig. 2 zu entnehmen ist, ist das Gehäuse 12 im Bereich der Vorderseite u-förmig ausgespart Die Aussparung ist mit dem Bezugszeichen 36 versehen.

Zudem ist im Boden 42 der Aufnahme 14 eine Vertiefung 38 eingebracht, die an eine Vertiefung 40 im Boden des Getränkevorratsbehälters 16 angepasst ist Mit Einbringen des Getränkevorratsbehälters 16 in die Aufnahme 14 zentriert sich dieser somit mittig über dem Rührantrieb 28.

Die Aufnahme 14 des Gehäuses 12 besteht im wesentlichen aus vertikal verlaufenden Seitenwandungen 44 sowie aus einem horizontal sich erstreckenden Boden 42. Der Verdampfer 34 ist auf der dem Getränkevorratsbehälter 16 zugewandten Seite in die Seitenwandung 44 als auch in den Boden 42 eingebracht Daran schließt sich eine Isolierschicht 46 an, um zu verhindern, dass Wärme aus der Umgebung zum Getränkevorratsbehälter 16 oder zum Verdampfer 34 gelangt.

Die Ausgabeeinheit 24 ist benachbart der u-förmigen Aussparung 36 im Gehäuse 12 vorgesehen und durchdringt den Boden 42. Mit Einbringen des Getränkevorratsbehälters 16 in die Aufnahme 14 des Gehäuses 12 greift eine Ventilkammer 52 in den entsprechenden Durchbruch im Boden 42 der Aufnahme 14 des Gehäuses.

Die Ausgabeeinheit 24 besteht aus Edelstahl und ist in den Getränkevorratsbehälter 16 eingebracht Die Ausgabeeinheit 24 wird durch einen über einen Hebel 50 anhebbaren Ventilstößel 48 gebildet der in der Ventilkammer 52 verschiebbar gelagert ist Der Hebel 50 ist am Gehäuse 12 drehbar gelagert Der Ventilstößel 48 ist in den Getränkevorratsbehätter 16 in die sich nach unten zylinderförmig erstreckende Ventilkammer 52 eingebracht Der Ventilstößel 48 liegt in der Ventilkammer 52 auf einem Absatz 52a auf.

Wird der Hebel 50 in Richtung des Pfeils 54 gedrückt, hebt der Hebel 50 den Ventilstößel 48 nach oben an und die Auslassöffnung 56 wird aus der Ventilkammer 52 herausbewegt Nunmehr kann Flüssigkeit durch die Auslassöffnung 56 und durch den Ventilstößel 48 zur unteren Öffnung 58 der Ausgabeeinheit 24 fließen. Der Hebel 50 ist mit einer hier nicht dargestellten Feder entgegen der durch den Pfeil 54 veranschaulichten Öffnungsbewegung vorgespannt Sobald die Öffnungskraft in Richtung Pfeil 54 nachlässt, bewegt sich der Hebel 50 aufgrund der anliegenden Federkraft wieder zurück in seine ursprüngliche Position und damit auch der Ventilstößel 48 wieder zurück in die Ventilkammer 52. Der Ventilstößel 48 liegt dann wieder auf dem Absatz 52a auf. Die Ausgabeeinheit 24 ist dann wieder verschlossen.

In Fig. 4 ist eine alternative Ausführungsform mit einem größeren Ventilstößel 48 dargestellt gezeigt Ansonsten ist die Funktion der Ausgabeeinheit 24 jeweils wie vorab beschrieben.

In Fig. 5 ist die Ausgabeeinheit von Fig. 3 von der anderen Seite in einer Schnittansicht im Detail gezeigt

In Fig. 6 ist der Rührantrieb 28 im Detail dargestellt Der Rührantrieb 28 umfasst einen Elektromotor 60, dessen Ausgangswelle 62 mit einer Scheibe 64 drehfest verbunden ist Auf der Scheibe 64 sind jeweils zwei Magnete 66 und 68 mit jeweils unterschiedlicher Ausrichtung der Polarität angeordnet Die Scheibe 64 auf der Ausgangswelle 62 ist in einer Ausnehmung 70 im Boden 42 unterhalb der Vertiefung 38 der Aufnahme 14 des Gehäuses 12 angeordnet Die Vertiefung 38 wird durch eine in die Ausnehmung 70 eingebrachte Isolierkappe 72 gebildet

In den Getränkevorratsbehälter 16 ist ein Metallstab 74 eingebracht Die Magnete 66, 68 befinden sich unter dem Getrünkevorratsbehälter 16 und somit unter den Enden des Metallstabs 74. Dabei kann die Länge L des Metallstabes 74 etwa dem Abstand a der Mittelachse der Magnete 66, 68 entsprechen, siehe Fig. 6, oder kleiner sein, z. B. etwa dem Innenabstand b der Magnete entsprechen.

Sobald der Elektromotor 60 die Scheibe 64 mit den Magneten 66, 68 bewegt, wird durch das sich einstellende sich permanent ändernde Magnetfeld der Metallstab 74 nach oben aufgerichtet und im Kreis bewegt Der Metallstab 74 dreht sich dabei um eine zwischen den Magneten 66, 68 vertikal verlaufende Drehachse. Über die Bewegung des Metallstabes 74 wird auch die Flüssigkeit im Getränkevorratsbehälter 16 bewegt und somit umgerührt.

Der Getränkevorratsbehälter 16 ist über hier nicht dargestellte Rastmittel im Gehäuse 12 fixiert.

Gemäß einer hier nicht dargestellten Ausführungsform der Erfindung weist die Auffangschale 20 eine seitlich Führung auf, welche einen zu befüllenden Behälter beim Einbringen unterhalb der Ausgabeeinheit 24 seitlich führt Dabei weist die Auffangschale 20 insbesondere einen Anschlag auf, der den zu befühlenden Behälter unterhalb der Ausgabeeinheit 24 beim Einbringen des Behälters anhält. Hierdurch wird auf einfache Weise ein Ausrichten des Behälters unterhalb der Ausgabeeinheit 24 ermöglicht

Gemäß einer hier nicht dargestellten Ausführungsform der Erfindung kann der Getränkevorratsbehätter auch flexibel, beispielsweise als Beutel ausgebildet sein. Der Rührstab 74 kann dann entweder schon im Beutel sein oder der Beutel wird geöffnet und der Rührstab eingebracht Derartige Beutelsysteme, welche das Getränk enthalten sind als "Bag in Box Systeme" bekannt Das Gehäuse 12 ist dabei dem Beutel angepasst, stützt und/oder hält diesen in entsprechender Weise. Durch Austauschen des leeren Beutels durch einen vollen Beutel kann der Getränkedispenser wieder aufgefüllt werden. Beim Einbringen in das Gehäuse wird der Beutel mit der Ausgabeeinheit 24 verbunden und vorher oder mit dem Einbringen entsprechend für die Ausgabeeinheit geöffnet Die Ausgabe des Getränks kann dann wieder über die Ausgabeeinheit 24 gesteuert werden.

Die Erfindung zeichnet sich durch eine einfache und kompakte Konstruktion aus. Aufgrund des einstückigen materiateinheitlichen Aufbaus lässt sich die Herstellung erheblich vereinfachen. Zudem ergeben sich dadurch weitere Möglichkeiten zur effektiveren Kühlung, insbesondere, wenn der Getränkevorratsbehälter 16 von der Seite und auch von unten gekühlt wird. Durch die Integration des Getränkevorratsbehätter 16 in das Gehäuse 12 hinein, baut der Getränkedispenser 10 nunmehr erheblich kleiner.

### BEZUGSZEICHENLISTE

- 10: Getränkedispenser
- 12: Gehäuse
- 14: Aufnahme
- 16: Getränkevorratsbehälter
- 18: Deckel
- 20: Auffangschale
- 22: Lochblech
- 24: Ausgabeeinheit
- 26: Netzschalter
- 28: Rührantrieb
- 30: Kühlaggregat
- 32: Kompressor
- 34: Verdampfer
- 36: Aussparung
- 38: Vertiefung der Aufnahme 14
- 40: Vertiefung im Getränkevorratsbehälter 16
- 42: Boden
- 42a: Ablauf
- 42b: Leitung
- 44: Seitenwandung
- 46: Isolierschicht
- 48: Ventilstößel
- 50: Hebel
- 52: Ventilkammer
- 52a: Absatz in der Ventilkammer 52
- 54: Pfeil
- 56: Auslassöffnung
- 58: untere Öffnung
- 60: Elektromotor
- 62: Ausgangswelle
- 64: Scheibe
- 66: Magnet
- 68: Magnet
- 70: Ausnehmung
- 72: Isolierkappe
- 74: Metallstab
- L: Länge des Mittelstabs
- a: Abstand der Mittelachsen der Magnete
- b: Innenabstand der Magnete

## Patentansprüche

1. Getränkedispenser (10) mit einem Gehäuse (12), einem in dem Gehäuse (12) angeordneten Kühlaggregat (30), das mit einem Kühlbereich des Gehäuses (12) zusammenwirkt, einem im Gehäuse (12) angeordneten Getränkevorratsbehälter (16), einer Ausgabeeinheit (24) unterhalb des Getränkevorratsbehälters (16) und einem Rührwerk, das ein Rührelement (74) und einen unterhalb des Getränkevorratsbehälters (16) im Gehäuse (12) angeordneten elektrischen Antrieb (60 mit Scheibe (64) aufweist. wobei der Antrieb (60) mit zwei drehbaren Magneten (66, 68) versehen ist die das im Getränkevorratsbehälter (16) eingebrachte Rührelement (74) über ein sich einstellendes Magnetfeld antreiben, **dadurch gekennzeichnet, dass** das Rühretement aus einem Stab (74) gebildet ist, dass der Getränkevorratsbehälter (16) einstückig, materialeinheitlich aus Kunststoff gebildet ist dass der Getrankevoratsbehätter (16) eine Vertiefung (40) Im Boden (42) aufweist, die einem Boden (42) einer Vertiefung (38) des Gehäuses (12) zugeordnet ist, über die der Getränkevorratsbehälter (16) mittig über den Rührantrieb (28) zentrier ist, dass der Antried (60) zwei Magnebe (66, 68) unterschiedlicher Ausrichtung der Polarität auf der Scheibe (64) unterhalb des Getränkevorratsbehätters (16) aufweist, und dass die Scheibe (64) mit dem elekrtischen Antrieb (60) verbunden ist und die Magnete (66, 68) um eine sich zwischen den Magneten (66, 68) vertikal erstreckende Drehachse drehbar ist

2. Getränkedispenser nach Anspruch 1, **dadurch gekennzeichnet, dass** das Rührelement (74) ferromagnetisches Material umfasst

3. Getränkedispenser nach einem der vorangehenden Ansprüche, **dadurch gekennzeichnet, dass** die Länge (L) des Rührelementes (74) etwa dem Abstand (a) der Mittelachsen der Magnete (66, 68) entspricht oder kleiner ist

4. Getränkedispenser nach einem der vorangehenden Ansprüche, **dadurch gekennzeichnet, dass** die Länge (L) des Rührelementes (74) etwa dem Innenabstand (b) der Magnete (66, 68) entspricht

## Claims

1. Drinks dispenser (10) having a housing (12), a cooling device (30) arranged in the housing (12) which cooling device cooperates with a cooling area of the housing (12), a drinks supply container (16) arranged in the housing (12), a dispensing unit (24) below the drinks supply container (16) and a stirring unit which comprises a stirring element (74) and an electric drive (60) with a disc (64) arranged below the drinks supply container (16) in the housing (12), wherein the drive (60) is provided with two rotatable magnets (66, 68) which drive the stirring element (74) inserted into the drinks supply container (16) through a emerging magnetic field, **characterized in that** the stirring element is formed of a rod (74), that the drinks supply container (16) is formed in one piece and with unitary material out of plastics, that the drinks supply container (16) comprises a depression (40) in the bottom (42), which is allocated to a bottom of a depression (38) of the housing by which the drinks supply container (16) is centrally arranged above the stirring drive (28), that the drive (60 to 68) comprises two magnets (66, 68) of differing alignment of the polarity on the disc (64) below the drinks supply container (16), and that the disc (64) is connected to the electrical drive (60) and that the magnets (66, 68) are rotatable about a vertical rotational axis in between the magnets (66, 68).

2. Drinks dispenser according to claim 1 **characterized in that** the stirring element (74) comprises ferromagnetic material.

3. Drinks dispenser according to one of the proceeding claims, **characterized in that** the length (L) of the stirring element (74) corresponds to or is smaller than approximately the distance (a) of the central axis of the magnets (66, 68).

4. Drinks dispenser according to one of the proceeding claims, **characterized in that** the length (L) of the stirring element (74) corresponds approximately to the inner distance (b) of the magnets (66, 68).1

## Revendications

1. Distributeur de boisson (10) avec un boîtier (12), un groupe de réfrigération (30) placé dans le boîtier (12), qui fonctionne en interaction avec une zone de réfrigération du boîtier (12), un récipient de réserve de stockage de boisson (16) placé dans le boîtier (12), une unité de sortie (24) sous le récipient de stockage de boisson (16) et un agitateur qui présente un élément d'agitation (74) et un entraînement électrique (60) avec une vitre (64) placé sous le récipient de stockage de boisson (16) dans le boîtier (12), sachant que l'entraînement (60) est équipé de deux aimants rotatifs (66, 68) qui actionnent l'élément d'agitation (74) mis dans le récipient de stockage de boisson (16) par un champ magnétique créé, **caractérisé en ce que** l'élément d'agitation est formé d'une tige (74), que le récipient de stockage de boisson (16) est fait en plastique uniforme d'une seule pièce, le récipient de stockage de boisson (16) présente un creux (40) dans un fond, un creux (38) du boîtier (12) est affecté au fond (42), par lequel le récipient de stockage de boisson (16) est centré au milieu sur la commande d'agitateur (28), que l'entraînement (60 à 68) présente deux aimants (66, 68) d'orientation différente de la polarité sur la vitre (64) sous le récipient de stockage de boisson (16), et que la vitre (64) est reliée à l'entraînement électrique (60) et les aimants (66, 68) sont rotatifs autour d'un axe de rotation s'étendant verticalement entre les deux aimants (66, 68).

2. Distributeur de boisson selon revendication 1, **caractérisé en ce que** l'élément d'agitation (74) comprend un matériau ferromagnétique.

3. Distributeur de boisson, selon l'une des revendications précédentes, **caractérisé en ce que** la longueur (L) de l'élément de mélange (74) correspond ou est inférieure environ à la distance (a) des axes centraux des aimants (66, 68).

4. Distributeur de boisson, selon l'une des revendications précédentes, **caractérisé en ce que** la longueur de l'élément de mélange (74) correspond environ à la distance intérieure (b) des aimants (66, 68).
